# EUROPÄISCHE PATENTSCHRIFT

(11) **EP 3 263 807 B1**
(45) Veröffentlichungstag und Bekanntmachung des Hinweises auf die Patenterteilung: **09.10.2019**
(21) Anmeldenummer: 17176003.6
(22) Anmeldetag: 14.06.2017
(51) Int. Cl.: E05B 9/10, E05B 17/04, E05B 65/10

(54) **SCHLIESSEINRICHTUNG, INSBESONDERE SCHLIESSZYLINDER**
CLOSING DEVICE, IN PARTICULAR LOCK CYLINDER
DISPOSITIF DE FERMETURE, NOTAMMENT BARILLET

(30) Priorität: 28.06.2016 DE 102016211573
(43) Veröffentlichungstag der Anmeldung: 03.01.2018
(73) Patentinhaber: Aug. Winkhaus GmbH & Co. KG, 48291 Telgte (DE)
(72) Erfinder: Hartmann, Gernot, 48147 Münster (DE)

(56) Entgegenhaltungen:
- WO-A1-2005/093191
- DE-A1- 3 243 029
- DE-A1- 10 065 155
- DE-A1- 10 243 615
- DE-A1-102004 048 231
- US-A1- 2016 108 642

## Beschreibung

Die Erfindung betrifft eine Schließeinrichtung, insbesondere Schließzylinder, mit einem in einem Gehäuse gelagerten Kern, mit einem Sperrmechanismus zur Erzeugung eines Formschlusses zwischen dem Gehäuse und dem Kern, mit einem Schließbart und mit einer Kupplung zur wahlweisen Erzeugung oder Lösung eines Formschlusses des Schließbartes mit dem Kern und mit Mitteln zur Einleitung eines Drehmoments in den Kern, wobei die Kupplung ein in den Bewegungsbereich des Kerns und des Schließbartes eindringendes Formschlusselement zur Erzeugung eines Formschlusses aufweist, wobei der Formschluss der Kupplung auf einen vorgesehenen Winkelbereich begrenzt ist und die Kupplung über den vorgesehenen Winkelbereich einen Freilauf hat und wobei die wahlweise Erzeugung oder Lösung des Formschlusses der Kupplung abhängig von dem Winkelbereich des Kerns ist, so dass sich der Schließbart durch eine entsprechend weite Drehung des Kerns antreiben lässt, jedoch die Kupplung einen Freilauf über zumindest den Winkelbereich gewährleistet.

Eine Schließeinrichtung der eingangs genannten Art ist beispielsweise aus der US 2016/0108642 A1 bekannt geworden. Bei dieser Schließeinrichtung weisen Schließbart und Kern jeweils Formschlusselemente auf. Der Kern lässt sich über einen Winkelbereich drehen bis das Formschlusselement des Kerns gegen das Formschlusselement des Schließbarts gelangt und den Formschluss der Kupplung erzeugt.

Aus der WO 2005/093191 A1 ist eine Kupplung für eine Schließeinrichtung bekannt geworden, bei der ein Piezoelement den Formschluss löst oder erzeugt. Ein solches Piezoelement benötigt einen großen Bauraum und zudem eine elektrische Ansteuerung.

Eine Schließeinrichtung ist beispielsweise aus der EP 1 079 050 A1 bekannt. Bei dieser Schließeinrichtung lässt sich die Kupplung nur von einer Seite der Schließeinrichtung trennen. Damit kann, wenn der Sperrmechanismus eine Seite blockiert, der Schließbart von der anderen Seite bewegt werden.

Aus der DE 10 2009 052 663 A1 ist ein Anti-Panik-Zylinder bekannt geworden, bei dem eine Schließnase von einer Außenseite einer Tür über einen Schlüssel und von der Innenseite durch Betätigen eines Türdrückers bewegt werden kann. Der Zylinder hat einen Rückstellmechanismus, welcher in einer Grundstellung des Zylinders die Schließnase in eine vorbestimmte Position zurückdreht.

Bei Anti-Panik Schließeinrichtungen ist es jedoch erforderlich, dass in einer der Nichtbetätigung entsprechenden Grundstellung des Schließzylinders der Schließbart eine Freilauffunktion aufweist, so dass der Schließbart ohne Ansteuerung des Sperrmechanismus bewegt werden kann.

Der Erfindung liegt das Problem zugrunde, eine Schließeinrichtung der eingangs genannten Art so weiter zu bilden, dass eine Freilauffunktion des Schließbartes in Grundstellung zuverlässig gewährleistet ist.

Dieses Problem wird erfindungsgemäß dadurch gelöst, dass der Kern oder der Schließbart eine Führung für das Formschlusselement aufweist, wobei das Formschlusselement in Drehrichtung einen Formschluss in der Führung hat und in Abhängigkeit von dem Winkelbereich radial nach innen oder nach außen über die Begrenzung der Führung bewegbar ist.

Durch diese Gestaltung ist die wahlweise Erzeugung oder Lösung des Formschlusses der Kupplung abhängig von dem Winkelbereich des Kerns. Damit lässt sich der Schließbart durch eine entsprechend weite Drehung des Kerns antreiben. Jedoch gewährleistet die Kupplung auch einen Freilauf über zumindest den Winkelbereich. Damit kann der Schließbart unabhängig von dem Kern angetrieben werden, um die Anti-Panik Funktion zu erzeugen. Die Mittel zur Einleitung eines Drehmoments sind bei gängigen Schließeinrichtungen meist ein Knauf oder ein Schließkanal zum Einführen eines Schlüssels. Die Lösung oder Erzeugung des Formschlusses zwischen dem Kern und dem Schließbart in Abhängigkeit von dem Winkelbereich gestaltet sich konstruktiv besonders einfach, weil der Kern oder der Schließbart eine Führung für das Formschlusselement aufweist, wobei das Formschlusselement in Drehrichtung einen Formschluss in der Führung hat und in Abhängigkeit von dem Winkelbereich radial nach innen oder nach außen über die Begrenzung der Führung bewegbar ist. Durch diese Gestaltung kann das Formschlusselement aus der Führung radial herausragen und damit einen Formschluss mit dem jeweils anderen Bauteil des Kerns oder des Schließbartes erzeugen. Da jedoch das Formschlusselement in Abhängigkeit von dem Winkelbereich in die Führung zurückbewegbar ist, kann der Formschluss zwischen Kern und Schließbart einfach gelöst werden.

Die Begrenzung des Formschlusses auf den vorgesehenen Winkelbereich gestaltet sich gemäß einer anderen vorteilhaften Weiterbildung der Erfindung besonders einfach, wenn die Kupplung Mittel zur Entfernung des Formschlusselementes aus dem Bewegungsbereich des Kerns oder des Schließbartes nach dem vorgesehenen Winkelbereich hat.

Zur Vereinfachung der Lösung des Formschlusses nach dem vorgesehenen Winkelbereich trägt es gemäß einer anderen vorteilhaften Weiterbildung der Erfindung bei, wenn die Mittel eine in einem feststehenden Bauteil angeordnete Tasche zur Aufnahme des Formschlusselementes haben. Durch diese Gestaltung kann das Formschlusselement nach dem vorgesehenen Winkelbereich in die Tasche abtauchen und den Formschluss zwischen Kern und Schließbart lösen.

Die Erzeugung des Formschlusses zwischen Schließbart und Kern gestaltet sich gemäß einer anderen vorteilhaften Weiterbildung der Erfindung konstruktiv besonders einfach, wenn das der Führung gegenüberstehende Bauteil des Schließbartes oder des Kerns zumindest einen in den Bewegungsbereich des aus der Führung hervorstehenden Formschlusselementes hineinragenden Steuernocken hat.

Der Freilauf des Schließbartes lässt sich gemäß einer anderen vorteilhaften Weiterbildung der Erfindung im Grundzustand der Schließeinrichtung einfach sicherstellen, wenn in einer Schlüsselabzugsstellung des Sperrmechanismus das Formschlusselement außerhalb des Bewegungsbereichs des Steuernockens angeordnet ist. Durch diese Gestaltung ist der Formschluss im Grundzustand der Schließeinrichtung für einen Antrieb am Schließbart dauerhaft gelöst, so dass eine Blockierung eines Schlosses durch die im Grundzustand befindliche Schließeinrichtung vermieden ist.

Die Erzeugung des Freilaufes für den vorgesehenen Winkelbereich gestaltet sich gemäß einer anderen vorteilhaften Weiterbildung der Erfindung konstruktiv besonders einfach, wenn das der Führung gegenüberstehende Bauteil des Schließbartes oder des Kerns eine sich über den vorgesehenen Winkelbereich erstreckende, von dem Steuernocken begrenzte Nut zur Aufnahme des aus der Führung hervorstehenden Formschlusselementes hat. Durch diese Gestaltung ist in der einen Drehrichtung der Formschluss erzeugt, solange das Formschlusselement aus der Führung hervorsteht, jedoch in der entgegen gesetzten Drehrichtung der Formschluss über den vorgesehenen Winkelbereich gelöst, weil sich das Formschlusselement in der Nut bewegt.

Ein Abwechseln des Formschlusses und des Freilaufes über mehrere Umdrehungen des Kerns lässt sich gemäß einer anderen vorteilhaften Weiterbildung der Erfindung einfach erzeugen, wenn zwischen zwei Steuernocken eine Zweitnut zur Aufnahme des Formschlusselementes angeordnet ist und dass sich die Zweitnut zumindest über den Winkelbereich der Tasche in dem feststehenden Bauteil erstreckt. Hierdurch lässt sich gewährleisten, dass nach jeder vollständigen Umdrehung oder jeder zweiten vollständigen Umdrehung des Kerns ein Freilauf über eine Umdrehung des Kerns erzeugt ist. Die Wirkungsweise gilt zudem in beide Drehrichtungen.

Die Schließeinrichtung lässt sich gemäß einer anderen vorteilhaften Weiterbildung der Erfindung besonders kostengünstig fertigen, wenn das Formschlusselement als Kugel ausgebildet ist.

Die Steuerung des Formschlusselementes in radialer Richtung gestaltet sich gemäß einer anderen vorteilhaften Weiterbildung der Erfindung besonders einfach, wenn zumindest eines der Bauteile der Tasche, der Nut und der Zweitnut an ihren Enden Rampen zur Bewegung des Formschlusselementes in die Führung aufweisen.

Die Schließeinrichtung gestaltet sich gemäß einer anderen vorteilhaften Weiterbildung der Erfindung konstruktiv besonders einfach, wenn ein mit dem Kern verbundenes Ringelement die Führung, ein mit dem Schließbart verbundene Schließbarthülse den Steuernocken und/oder ein mit dem Gehäuse verbundener Gehäuseausleger die Tasche aufweist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Längsschnitt durch eine erfindungsgemäße Schließeinrichtung,
- Fig. 2: eine Schnittdarstellung durch die Schließeinrichtung aus Figur 1 entlang der Linie II - II, im Bereich einer Kupplung,
- Fig. 3 - 6: die Kupplung aus Figur 2 in weiteren Stellungen.

Figur 1 zeigt eine als Schließzylinder ausgebildete Schließeinrichtung mit einem Gehäuse 1 und mit einem in dem Gehäuse 1 drehbar gelagerten Kern 2. Weiterhin hat die Schließeinrichtung einen in dem Gehäuse 1 gelagerten zweiten Kern 3. Die beiden Kerne 2, 3 ermöglichen eine Entriegelung der Schließeinrichtung von den beiden Stirnseiten des Gehäuses 1. Zwischen den Kernen 2, 3 ist ein Schließbart 4 drehbar in dem Gehäuse 1 gelagert. Eine Kupplung 5 ist zwischen dem einem Kern 2 und dem Schließbart 4 angeordnet und hat eine mit dem Kern 2 drehfest verbundene Kupplungsplatte 6. Ein Mitnehmer 7 verbindet den zweiten Kern 3 mit der Kupplungsplatte 6 der Kupplung 5. Der Mitnehmer 7 wird über einen Schiebebolzen 8 gesteuert, welcher über einen in einen Schließkanal 9 des einen Kerns 2 eingeführten Schlüssels verschiebbar ist. Über die Stellung des Schiebebolzens 8 wird ein Formschluss zwischen dem zweiten Kern 3 und der Kupplungsplatte 6 gelöst oder erzeugt. Eine drehfest mit dem Schließbart 4 verbundene Schließbarthülse 10 begrenzt die Kupplung 5 radial nach außen. Radial innerhalb der Schließbarthülse 10 ist ein Ringelement 11 der Kupplungsplatte 6 angeordnet. Ein drehfest mit dem Gehäuse 1 verbundener Gehäuseausleger 12 ist radial innerhalb des Ringelementes 11 angeordnet. Weiterhin hat die Schließeinrichtung einen elektronischen Sperrmechanismus 13 zur wahlweisen Blockierung oder Freigabe der Bewegung des Kerns 2 in dem Gehäuse 1.

Figur 2 zeigt eine Schnittdarstellung durch die Kupplung 5 mit angrenzenden Bereichen der Schließeinrichtung. Hierbei ist zu erkennen, dass das Ringelement 11 eine radial ausgerichtete Führung 14 für ein als Kugel oder als Zylinder ausgebildetes Formschlusselement 15 hat. Das Formschlusselement 15 ist drehfest mit dem Ringelement 11 verbunden und steht in der dargestellten Stellung teilweise aus der Führung 14 radial nach innen vor. Die Schließbarthülse 10 hat eine von zwei radial nach innen weisenden Steuernocken 16, 17 begrenzte Nut 18 und eine Zweitnut 19. Die Nut 18 erstreckt sich über einen großen Winkelbereich von etwa 300°. Der Gehäuseausleger 12 weist eine Tasche 20 auf. Die Tasche 20 und die Zweitnut 19 erstrecken sich ungefähr über den gleichen, relativ zum Winkelbereich der Nut 18 kleinen Winkelbereich von etwa 50°. Die Nut 18, die Zweitnut 19 und die Tasche 20 sind an ihren Enden flach auslaufend gestaltet und bilden damit jeweils Rampen zur Erleichterung der Bewegung des Formschlusselementes 15 in radialer Richtung.

Figur 2 zeigt die Kupplung 5 in einer Stellung, in der das Formschlusselement 15 im Bereich der Tasche 20 des Gehäuseauslegers 12 liegt. In dieser Stellung befindet sich das Formschlusselement vollständig außerhalb der Bewegungsbereiche der Steuernocken 16, 17. Damit kann der Schließbart 4 durch manuellen Antrieb in beide Drehrichtungen ungehindert verdreht werden, ohne dass der Sperrmechanismus 13 des Kerns 2 diese Bewegung blockieren kann. Die Stellung des Ringelementes 11 kennzeichnet eine Schlüsselabzugsstellung und damit einem Grundzustand der Schließeinrichtung.

Bei einem Antrieb des Kerns 2 und damit des Ringelementes 11 im Uhrzeigersinn oder gegen den Uhrzeigersinn wird jedoch das Formschlusselement 15 aus der Tasche 20 herausbewegt und gelangt je nach Stellung des Schließbartes 4 beispielsweise in die Zweitnut 19 der Schließbarthülse 10. Damit lässt sich der Schließbart 4 durch Drehung des Kerns 2 um zumindest eine Umdrehung antreiben, bis das Formschlusselement 15 erneut in die Tasche 20 des Gehäuseauslegers 12 fällt. Durch weitere Drehung des Ringelementes 11 unterwandert das Formschlusselement 15 jedoch den Steuernocken 17 und gelangt in die Nut 18. Diese Stellung ist in Figur 3 dargestellt. Ausgehend von dieser Stellung erfolgt bei einer weiteren Drehung des Kerns 2 eine Bewegung des Formschlusselementes 15 in der Nut 18, ohne dass der Schließbart 4 mitgenommen wird.

Am Ende der Nut 18 gelangt das Formschlusselement 15 jedoch gegen den anderen Steuernocken 16 und erzeugt einen erneuten Formschluss. Diese Stellung ist in Figur 4 dargestellt. Hierbei befindet sich das Formschlusselement 15 teilweise in der Führung 14 des mit dem Kern 2 verbundenen Ringelementes 11 und teilweise in der Nut 18 der Schließbarthülse 10 unmittelbar vor einem der Steuernocken 16. Das Formschlusselement 15 wird in dieser Stellung von dem Gehäuseausleger 12 abgestützt. Bei einer Drehrichtung des Kerns 2 und damit des Ringelementes 11 im Uhrzeigersinn wird die Schließbarthülse 10 und damit der Schließbart 4 mitgenommen. Ein mit der Schließeinrichtung ausgestattetes Schloss kann damit geschlossen werden. In der Drehrichtung des Kerns 2 gegen den Uhrzeigersinn kann das Formschlusselement 15 über den gesamten Winkelbereich der Nut 18 bis zu dem anderem Steuernocken 17 bewegt werden, ohne dass der Schließbart 4 verdreht wird. Ebenso kann der Schließbart 4 über den Winkelbereich verdreht werden, ohne dass der Sperrmechanismus 13 die Bewegung des Kerns 2 behindert.

Bei einer weiteren Drehung des Kerns 2 gelangt die Führung 14 des Ringelementes 11 wieder über der Tasche 20 und der Formschluss zwischen Ringelement 11 und der Schließbarthülse 10 ist wieder gelöst. Diese Stellung ist in Figur 5 dargestellt.

Ausgehend von der Stellung aus Figur 5 kann der Kern 2 im Uhrzeigersinn weiter gedreht werden. Dabei unterwandert das Formschlusselement 15 den einen Steuernocken 16 und gelangt wieder in die Zweitnut 19, wie es in Figur 6 dargestellt ist.

## Patentansprüche

1. Schließeinrichtung, insbesondere Schließzylinder, mit einem in einem Gehäuse (1) gelagerten Kern (2), mit einem Sperrmechanismus (13) zur Erzeugung eines Formschlusses zwischen dem Gehäuse (1) und dem Kern (2), mit einem Schließbart (4) und mit einer Kupplung (5) zur wahlweisen Erzeugung oder Lösung eines Formschlusses des Schließbartes (4) mit dem Kern (2) und mit Mitteln zur Einleitung eines Drehmoments in den Kern (2), wobei die Kupplung (5) ein in den Bewegungsbereich des Kerns (2) und des Schließbartes (4) eindringendes Formschlusselement (15) zur Erzeugung eines Formschlusses aufweist, wobei der Formschluss der Kupplung (5) auf einen vorgesehenen Winkelbereich begrenzt ist und die Kupplung (5) über den vorgesehenen Winkelbereich einen Freilauf hat und wobei die wahlweise Erzeugung oder Lösung des Formschlusses der Kupplung (5) abhängig von dem Winkelbereich des Kerns (2) ist, so dass sich der Schließbart durch eine entsprechend weite Drehung des Kerns (2) antreiben lässt, jedoch die Kupplung (5) einen Freilauf über zumindest den Winkelbereich gewährleistet, **dadurch gekennzeichnet, dass** der Kern (2) oder der Schließbart (4) eine Führung (14) für das Formschlusselement (15) aufweist, wobei das Formschlusselement (15) in Drehrichtung einen Formschluss in der Führung (14) hat und in Abhängigkeit von dem Winkelbereich radial nach innen oder nach außen über die Begrenzung der Führung (14) bewegbar ist.

2. Schließeinrichtung nach Anspruch 1, **dadurch gekennzeichnet, dass** die Kupplung (5) Mittel zur Entfernung des Formschlusselementes (15) aus dem Bewegungsbereich des Kerns (2) oder des Schließbartes (4) nach dem vorgesehenen Winkelbereich hat.

3. Schließeinrichtung nach Anspruch 2, **dadurch gekennzeichnet, dass** die Mittel eine in einem feststehenden Bauteil angeordnete Tasche (20) zur Aufnahme des Formschlusselementes (15) haben.

4. Schließeinrichtung nach Anspruch 1, **dadurch gekennzeichnet, dass** das der Führung (14) gegenüberstehende Bauteil des Schließbartes (4) oder des Kerns (2) zumindest einen in den Bewegungsbereich des aus der Führung (14) hervorstehenden Formschlusselementes (14) hineinragenden Steuernocken (16, 17) hat.

5. Schließeinrichtung nach Anspruch 4, **dadurch gekennzeichnet, dass** in einer Schlüsselabzugsstellung des Sperrmechanismus (13) das Formschlusselement (15) außerhalb des Bewegungsbereichs des Steuernockens (16, 17) angeordnet ist.

6. Schließeinrichtung nach Anspruch 4, **dadurch gekennzeichnet, dass** das der Führung (14) gegenüberstehende Bauteil des Schließbartes (4) oder des Kerns (2) eine sich über den vorgesehenen Winkelbereich erstreckende, von dem Steuernocken (16, 17) begrenzte Nut (18) zur Aufnahme des aus der Führung (14) hervorstehenden Formschlusselementes (15) hat.

7. Schließeinrichtung nach einem der Ansprüche 3 bis 6, **dadurch gekennzeichnet, dass** zwischen zwei Steuernocken (16, 17) eine Zweitnut (19) zur Aufnahme des Formschlusselementes (15) angeordnet ist und dass sich die Zweitnut (19) zumindest über den Winkelbereich der Tasche (20) in dem feststehenden Bauteil erstreckt.

8. Schließeinrichtung nach einem der Ansprüche 1 bis 7, **dadurch gekennzeichnet, dass** das Formschlusselement (15) als Kugel ausgebildet ist.

9. Schließeinrichtung nach Anspruch 7, **dadurch gekennzeichnet, dass** zumindest eines der Bauteile der Tasche (20), der Nut (18) und der Zweitnut (19) an ihren Enden Rampen zur Bewegung des Formschlusselementes (15) in die Führung (14) aufweisen.

10. Schließeinrichtung nach einem der Ansprüche 4 bis 9, **dadurch gekennzeichnet, dass** ein mit dem Kern (2) verbundenes Ringelement (11) die Führung, ein mit dem Schließbart (4) verbundene Schließbarthülse (10) den Steuernocken (16, 17) und/oder ein mit dem Gehäuse (1) verbundener Gehäuseausleger (12) die Tasche (20) aufweist.

## Claims

1. A closing device, in particular a lock cylinder, with a core (2) mounted in a housing (1), with a locking mechanism (13) for producing a positive locking between the housing (1) and the core (2), with a locking bit (4) and with a coupling (5) for the selective production or release of a positive locking of the locking bit (4) with the core (2) and with means for initiating a torque in the core (2), wherein the coupling (5) has a positive-locking element (15) penetrating into the movement range of the core (2) and of the locking bit (4) for producing a positive locking, wherein the positive locking of the coupling (5) is limited to an intended angle range and the coupling (5) has a free run over the intended angle range and wherein the selective production or release of the positive locking of the coupling (5) is dependent on the angle range of the core (2), so that the locking bit can be driven by a correspondingly wide rotation of the core (2), however, the coupling (5) ensures a free run over at least the angle range, **characterized in that** the core (2) or the locking bit (4) has a guide (14) for the positive-locking element (15), wherein the positive-locking element (15) has a positive locking in the guide (14) in the rotational direction and depending on the angle range is movable radially inwardly or outwardly over the boundary of the guide (14).

2. A closing device according to Claim 1, **characterized in that** the coupling (5) has means for removing the positive-locking element (15) from the movement range of the core (2) or of the locking bit (4) in accordance with the intended angle range.

3. A closing device according to Claim 2, **characterized in that** the means have a pocket (20) arranged in a stationary component for accommodating the positive-locking element (15).

4. A closing device according to Claim 1, **characterized in that** the component of the locking bit (4) or of the core (2) opposite the guide (14) has at least one control cam (16, 17) protruding into the movement range of the positive-locking element (15) protruding out of the guide (14).

5. A closing device according to Claim 4, **characterized in that** in a key withdrawal position of the locking mechanism (13) the positive-locking element (15) is arranged outside of the movement range of the control cam (16, 17).

6. A closing device according to Claim 4, **characterized in that** the component of the locking bit (4) or of the core (2) opposite the guide (14) has a groove (18), which extends over the intended angle range and is limited by the control cam (16, 17), for accommodating the positive locking element (15) protruding from the guide (14).

7. A closing device according to any one of Claims 3 to 6, **characterized in that** a second groove (19) for accommodating the positive locking element (15) is arranged between two control cams (16, 17) and that the second groove (19) extends at least over the angle range of the pocket (20) in the stationary component.

8. A closing device according to any one of Claims 1 to 7, **characterized in that** the positive-locking element (15) is designed as a sphere.

9. A closing device according to Claim 7, **characterized in that** at least one of the components of the pocket (20), the groove (18) and the second groove (19) have ramps at their ends for the movement of the positive-locking element (15) into the guide (14).

10. A closing device according to any one of Claims 4 to 9, **characterized in that** a ring element (11) connected to the core (2) has the guide, a locking bit sleeve (10) connected to the locking bit (4) has the control cam (16, 17) and/or a housing extension (12) connected to the housing (1) has the pocket (20).

## Revendications

1. Dispositif de fermeture, plus particulièrement cylindre de serrure, avec un noyau (2) logé dans un boîtier (1), avec un mécanisme de verrouillage (13) pour la réalisation d'une complémentarité de forme entre le boîtier (1) et le noyau (2), avec un paneton (4) et avec un couplage (5) pour la réalisation ou le détachement d'une complémentarité de forme du paneton (4) avec le noyau (2) et avec des moyens pour l'application d'un couple au noyau (2), le couplage (5) comprenant un élément de complémentarité de forme (15) pénétrant dans la zone de mouvement du noyau (2) et du paneton (4) pour la réalisation d'une complémentarité de forme, la complémentarité de forme du couplage (5) étant limitée à un domaine angulaire prévue et le couplage (5) ayant une liberté de mouvement sur le domaine angulaire prévu et la réalisation ou le détachement sélectif de la complémentarité de forme du couplage (5) dépendant du domaine angulaire du noyau (2), de façon à ce que le paneton puisse être entraîné par une rotation correspondante du noyau (2), mais également à ce que le couplage (5) garantisse une liberté de mouvement sur au moins le domaine angulaire, **caractérisé en ce que** le noyau (2) ou le paneton (4) comprend un guidage (14) pour l'élément de complémentarité de forme (15), l'élément de complémentarité de forme (15) présentant, dans le sens de rotation, une complémentarité de forme dans le guidage (14) et pouvant être déplacé, en fonction du domaine angulaire, radialement vers l'intérieur ou vers l'extérieur sur la limitation du guidage (14).

2. Dispositif de fermeture selon la revendication 1, **caractérisé en ce que** le couplage (5) comprend des moyens pour le retrait de l'élément de complémentarité de forme (15) hors de la zone de mouvement du noyau (2) ou du paneton (4) selon le domaine angulaire prévu.

3. Dispositif de fermeture selon la revendication 2, **caractérisé en ce que** les moyens comprennent une poche (20), disposée dans un composant fixe, pour le logement de l'élément de complémentarité de forme (15).

4. Dispositif de fermeture selon la revendication 1, **caractérisé en ce que** le composant, qui fait face au guidage (14), du paneton (4) ou du noyau (2) comprend au moins une came de commande (16, 17) dépassant dans la zone de mouvement de l'élément de complémentarité de forme (15) dépassant hors du guidage (14).

5. Dispositif de fermeture selon la revendication 4, **caractérisé en ce que**, dans une position de retrait du mécanisme de verrouillage (13), l'élément de complémentarité de forme (15) est disposé à l'extérieur de la zone de mouvement de la came de commande (16, 17).

6. Dispositif de fermeture selon la revendication 4, **caractérisé en ce que** le composant, qui fait face au guidage (14), du paneton (4) ou du noyau (2) comprend une rainure (18) limitée par la came de commande (16, 17), qui s'étend sur le domaine angulaire prévu, pour le logement de l'élément de complémentarité de forme (15) dépassant hors du guidage (14).

7. Dispositif de fermeture selon l'une des revendications 3 à 6, **caractérisé en ce que**, entre deux cames de commande (16, 17), est disposée une rainure secondaire (19) pour le logement de l'élément de complémentarité de forme (15) et **en ce que** la rainure secondaire (19) s'étend au moins sur le domaine angulaire de la poche (20) dans le composant fixe.

8. Dispositif de fermeture selon l'une des revendications 1 à 7, **caractérisé en ce que** l'élément de complémentarité de forme (15) est conçu comme une bille.

9. Dispositif de fermeture selon la revendication 7, **caractérisé en ce qu'**au moins un des composants de la poche (20), de la rainure (18) et de la rainure secondaire (19) comprend, à ses extrémités, des rampes pour le déplacement de l'élément de complémentarité de forme (15) vers le guidage (14).

10. Dispositif de fermeture selon l'une des revendications 4 à 9, **caractérisé en ce qu'**un élément annulaire (11) relié avec le noyau (2) comprend le guidage, un manchon de paneton (10) relié avec le paneton (4) comprend la came de commande (16, 17) et/ou un cantilever de boîtier (12) relié avec le boîtier (1) comprend la poche (20).
